# EUROPÄISCHE PATENTSCHRIFT

(11) **EP 2 699 123 B1**
(45) Veröffentlichungstag und Bekanntmachung des Hinweises auf die Patenterteilung: **06.05.2015**
(21) Anmeldenummer: 12721689.3
(22) Anmeldetag: 29.03.2012
(51) Int. Cl.: A47B 88/04, A47B 88/00

(54) **SCHUBLADENZARGE MIT NEIGUNGSVERSTELLUNG**
DRAWER FRAME HAVING A TILT ADJUSTMENT
PAROI LATÉRALE D'INCLINAISON RÉGLABLE POUR TIROIR

(30) Priorität: 19.04.2011 AT 5502011
(43) Veröffentlichungstag der Anmeldung: 26.02.2014
(73) Patentinhaber: Julius Blum GmbH, 6973 Höchst (AT)
(72) Erfinder: FEUERSTEIN, Markus, A-6973 Höchst (AT)
(74) Vertreter: Torggler, Paul Norbert
(86) Internationale Anmeldenummer: PCT/AT2012/000082
(87) Internationale Veröffentlichungsnummer: WO 2012/142630

(56) Entgegenhaltungen:
- WO-A1-2010/100159
- WO-A1-2011/124453
- DE-U1-202007 014 954
- DE-U1-202007 016 720

## Beschreibung

Die Erfindung betrifft eine Schubladenzarge mit einer Verstelleinrichtung zum Heben und Senken der Schubladenzarge gegenüber einer Schubladenausziehführung, wobei die im Wesentlichen im Inneren der Schubladenzarge angeordnete Verstelleinrichtung im Bereich der seitlichen, in Richtung Schubladeninnenraum weisenden Innenfläche der Schubladenzarge ein vom Schubladeninnenraum zugängliches Betätigungselement aufweist. Weiters betrifft die Erfindung eine Schublade mit einer derartigen Schubladenzarge sowie eine Anordnung mit Schublade und Schubladenausziehführung. Weiters betrifft die Erfindung ein Möbel mit einer genannten Anordnung.

Derartige Schubladenzargen (entsprechen Schubladenseitenwänden) dienen dazu, dass durch die Höhenverstellung bzw. das Heben und Senken der Schubladenzarge die Frontblende geneigt wird. Es erfolgt somit nicht die Neigungsverstellung der Frontblende gegenüber einer Schublade, sondern es wird die gesamte Schublade bzw. die Schubladenzarge geneigt, wodurch die daran angebrachte Frontblende mitgeneigt wird. Grundsätzlich dient diese Neigungsverstellung vor allem ästhetischen Gründen, um ein gleichmäßiges Erscheinungsbild von mehreren Schubladenfronten übereinander bzw. gegenüber dem Mobelkorpus zu erreichen. Diese Einstellung nach dem Montieren bzw. beim Montieren der Schublade ist aufgrund der Fertigungstoleranzen der vielen einzelnen Bauteile oftmals notwendig.

Ein Beispiel für eine derartige Neigungsverstellung für die Frontblende über die Schublade bzw. die Schubladenseitenwand selbst geht aus der EP 1 516 562 B1 hervor. Nachteilig bei dieser Verstellungsmöglichkeit ist allerdings, dass die Verstellschraube umständlich zugänglich ist. Das heißt, vor allem bei nahe übereinander angeordneten einzelnen Schubladen kann diese nur von oben zugängliche Verstellschraube nur sehr schwer erreicht werden.

Die WO 2011/124453 A1 zeigt eine Vorrichtung zur Neigungsverstellung, wobei die Seitenzarge gegenüber der Laufschiene an einem von der Frontblende abgewandten Ende angehoben bzw. abgesenkt wird. Gemäß einer Ausführungsvariante weist die Hub- und Senkvorrichtung ein an dem hinteren Adapter befestigtes Exzenterrad auf, das im montierten Zustand an einem Ende mit einer Nase an der Laufschiene festgelegt ist und sich mit einer Auflagefläche auf der Laufschiene abstützt und an dem Bolzen senkrecht zur Normalen der Auflagefläche hervorsteht. Über eine horizontal verschiebbare Zahnstange wird das Heben und Senken der Zarge gegenüber der Ausziehführung durchgeführt. In einer alternativen Ausführungsvariante weist die Hub- und Senkvorrichtung ein am hinteren Adapter befestigtes Exzenterrad auf. Das Hub- und Senkteil stützt sich mit einer Auflagefläche - ähnlich einem Abstützfuß - an der Laufschiene ab. Ein Bolzen ragt in die spiralförmige Nut des Exzenterrades, sodass durch Drehen dieses Exzenterrades ein Verschwenken der Schubladenzarge zur . Neigungsverstellung der Frontblende erfolgt.

In ähnlicher Art und Weise zeigt auch die DE 20 2007 014 954 U1 eine Verstelleinrichtung zur Verstellung der Schublade gegenüber einer Führungseinheit. Die Verschiebemittel können dabei z. B. ein Getriebe umfassen und in Form einer Exzenterfixierung mit exzentrisch gelagertem Bolzen oder Stift oder einer Schneckenverschiebung mit Schnecke und Schneckenrad ausgebildet sein. Ebenso denkbar ist eine Ausgestaltung mit Langloch und Klemmschraube. Die Verstelleinrichtung ist bevorzugt im hinteren Bereich des Möbelteils angeordnet, wodurch sie optisch nicht in Erscheinung tritt. Die Montageplatte besitzt Löcher zum Anschrauben an einer Schubladenrückwand.

Weiters zeigt die WO 2010/100159 A1 ganz allgemein eine Verstelleinrichtung zum Verstellen des Abstandes zwischen der Seitenzargenanordnung und der Möbelauszugsführung. Die Verstellräder sind im ausgezogenen Zustand des Schubkastens im Möbelkorpus von der Innenseite des Schubkastens her zugänglich. Bei der Neigungsverstellung verändert sich der Abstand zwischen der Laufschiene und der jeweiligen Seitenzargenanordnung, was wiederum in einer Änderung der Frontblendenposition und Ausrichtung resultiert. Dazu wird an Verstellrädern gedreht, sodass sich eine Mutter ebenfalls dreht und dadurch der Abstand zum Schraubenkopf - der einen Abstützfuß bildet - vergrößert oder verringert wird. Dieser Schraubenkopf liegt direkt auf der Laufschiene auf.

Prinzipiell ist es unerheblich, ob die Verstelleinrichtung in einem vorderen Bereich der Schubladenzarge oder in einem hinteren Bereich der Schubladenzarge angeordnet ist, solange durch Verstellen der Verstelleinrichtung ein Verschwenken der Schublade um einen Aufliegepunkt auf der Schubladenausziehführung möglich ist. Im vorderen Bereich der Schublade sind aber oftmals aufwändige Frontbeschläge angeordnet.

Die Aufgabe der vorliegenden Erfindung besteht daher darin, eine gegenüber dem Stand der Technik verbesserte Schubladenzarge bzw. Schubladenseitenwand anzugeben. Zudem soll die Neigungsverstellung für die Frontblende bzw. die Höhenverstellung für die gesamte Schubladenzarge komfortabel und gut erreichbar sein.

Dies wird für eine Schubladenzarge mit den Merkmalen des Oberbegriffes von Anspruch 1 dadurch erreicht, dass die Schubladenzarge ein U-Profil und einen mit dem U-Profil verbindbaren Rückwandhalter zum Verbinden der Schubladenzarge mit einer Rückwand einer Schublade aufweist, wobei die Verstelleinrichtung Teil des Rückwandhalters ist. Dadurch kann der nur für die Anbringung der Rückwand an der Schubladenzarge zuständige Rückwandhalter zusätzlich die Funktion der Neigungsverstellung mit aufnehmen.

Als Schubladeninnenraum wird generell der Raum angesehen, in dem bei normalem Verwendungszweck zu verstauende Gegenstände gelagert sind. Mit anderen Worten heißt dies, dass das der Raum ist, der seitlich von den Schubladenzargen, der Frontblende und der Rückwand und nach unten vom Schubladenboden begrenzt ist. Oberhalb der seitlichen Schubladenzargen befindet sich kein zur Verstauung nutzbarer Raum.

Grundsätzlich kann die seitliche Innenfläche der Schubladenzarge jede beliebige Form annehmen, jedoch ist eine gängige Ausführungsvariante die, dass die Innenfläche in Montagelage der Schubladenzarge im Wesentlichen vertikal verläuft.

Es soll nicht ausgeschlossen sein, dass das Betätigungselement in Form eines Schiebers ausgeführt ist, jedoch ist bevorzugt vorgesehen, dass das Betätigungselement drehbar ist. Diesbezüglich kann besonders bevorzugt vorgesehen sein, dass das drehbare Betätigungselement auf seiner in Richtung Schubladeninnenraum weisenden Oberfläche eine Vertiefung, vorzugsweise einen Kreuzschlitz oder ein Innensechsrund, aufweist, in der ein Werkzeug ansetzbar ist. Dadurch kann mit einem entsprechenden Schraubenschlüssel das Betätigungselement gedreht werden.

Um im Gegensatz dazu eine werkzeuglose Betätigung zu ermöglichen, kann das Betätigungselement an der Außenfläche eine Riffelung aufweisen, um eine Drehung mit den Fingern zu erleichtern.

Eine besonders bevorzugte Ausführungsvariante der vorliegenden Erfindung kann vorsehen, dass die Verstelleinrichtung einen in Montagelage auf der Schubladenausziehführung aufliegenden Abstützfuß aufweist, der durch Betätigen, vorzugsweise durch Drehen, des Betätigungselements linear und vertikal bewegbar ist. Somit hat die Schubladenzarge einen ausfahrbaren Abstützfuß, der direkt auf der Schubladenausziehführung, vorzugsweise auf dessen Ladenschiene, aufliegt. Dies hat vor allem gegenüber der EP 1 516 562 B1 den Vorteil der wesentlich besseren Halterung und Abstützung als durch die in der genannten Schrift gezeigte schmale Ringnut, in die ein Halterand eingreift.

Für die Umwandlung der Drehbewegung des Betätigungselementes in die translatorische Bewegung des Abstützfußes können beispielsweise ein das Betätigungselement bildendes Zahnrad und eine den Abstützfuß bildende Zahnstange vorgesehen sein. Um allerdings eine selbsthemmende Höhenverstellmöglichkeit zu erhalten, ist bevorzugt vorgesehen, dass das Betätigungselement an seinem dem Schubladeninnenraum abgewandten Ende eine Spiralschnecke aufweist, die mit korrespondierenden Rasterungen auf dem Abstützfuß in Eingriff steht.

Um das Betätigen des Betätigungselementes möglichst einfach zu gestalten, kann bevorzugt vorgesehen sein, dass die Drehachse des Betätigungselements quer zur im Wesentlichen vertikalen Ausrichtung der Innenfläche verläuft. Insbesondere vorteilhaft ist dabei, wenn die Drehachse in Bezug auf die vertikale Ausrichtung der Innenfläche einen Winkel zwischen 30° und 120°, vorzugsweise zwischen 40° und 95°, aufweist. Bei Verwendung eines Werkzeuges kann somit das Werkzeug leicht schräg zur Horizontalen oder auch genau in einer Horizontalen (entspricht 90°) am Betätigungselement angesetzt werden.

Um zum meist in der Schubladenzarge angeordneten Rückwandhalter auch im montierten Zustand einen guten Zugang für die Neigungsverstellung zu erhalten, kann bevorzugt vorgesehen sein, dass das U-Profil die Innenfläche der Schubladenzarge mitbildet und ein Loch aufweist, durch das das Betätigungselement der Verstelleinrichtung zugänglich ist. Somit ist auch den ästhetischen Ansprüchen im Schubladeninnenraum Genüge getan.

Schutz wird nicht nur für die reine Schubladenzarge begehrt, sondern auch für eine Schublade mit zwei die Seitenwände der Schublade bildenden Schubladenzargen, einer mit den Schubladenzargen verbundenen Rückwand, einem Schubladenboden und einer an den Schubladenzargen anbringbaren bzw. angebrachten Frontblende und gegebenenfalls zwei Behältnisschienen. Dabei können die beiden Schubladenzargen im Wesentlichen spiegelsymmetrisch ausgebildet sein und an ihren jeweiligen in Richtung Innenraum weisenden Innenflächen ein Betätigungselement aufweisen.

Schutz wird auch begehrt für eine Anordnung mit einer solchen Schublade und einer an einem Möbel montierbaren Schubladenausziehführung. Dabei kann besonders bevorzugt vorgesehen sein, dass die Schubladenausziehführung eine an einem Möbelkorpus montierbare Korpusschiene, gegebenenfalls eine Mittelschiene, und eine Ladenschiene zum Verbinden der Schublade mit der Schubladenausziehführung aufweist, wobei der Abstützfuß der Verstelleinrichtung lagefest an der Ladenschiene, vorzugsweise an einer Haltenase der Ladenschiene, gehalten ist. Die Verbindung der Schublade mit der Schubladenausziehführung kann dabei über an sich bekannte Verrastungen oder Einschnappelemente erfolgen. Unter lagefestem Halten des Abstützfußes an der Ladenschiene ist gemeint, dass bei Höhen- bzw. Neigungsverstellung der Abstützfuß keine Relativbewegung gegenüber der Schubladenausziehführung durchführt (eine Relativbewegung beim Entnehmen der gesamten Schublade ist sehr wohl gegeben). Vielmehr wird beim Verstellen eine Relativbewegung sämtlicher anderer Komponenten der Schubladenzarge gegenüber dem Abstützfuß und somit auch gegenüber der Schubladenausziehführung durchgeführt. Prinzipiell soll diesbezüglich auch nicht ausgeschlossen sein, dass der Abstützfuß selbst auch im abgenommenen Zustand der Schublade an der Ausziehführung verbleibt. Dabei muss allerdings garantiert sein, dass ein einfaches Wiederanbringen und ein exaktes Eingreifen des Abstützfußes in das Betätigungselement der Verstelleinrichtung möglich sind. Durch die Haltenase ist die Schublade immer spielfrei an der Ladenschiene gehalten und kann nur durch die Verstelleinrichtung oder bei Herausnehmen der gesamten Schublade gegenüber der Ladenschiene bewegt werden.

Weiters wird Schutz begehrt für ein Möbel mit einem Möbelkorpus, einer am Möbelkorpus montierten Schubladenausziehführung und einer an der Ausziehführung angebrachten Schublade mit einer erfindungsgemäßen Schubladenzarge.

Weitere Einzelheiten und Vorteile der vorliegenden Erfindung werden anhand der Figurenbeschreibung unter Bezugnahme auf das in den Zeichnungen dargestellte Ausführungsbeispiel im Folgenden näher erläutert. Darin zeigen:
- Fig. 1: eine schematische Darstellung einer neigungsverstellbaren Schublade in Normalstellung,
- Fig. 2: eine schematische Darstellung einer im hinteren Bereich angehobenen Schublade mit dadurch geneigter Frontblende,
- Fig. 3: eine 3D-Ansicht eines Möbels,
- Fig. 4: eine 3D-Ansicht des Möbels ohne Frontblende mit Schublade,
- Fig. 5 bis 7: Schnitte durch ein Möbel mit unterschiedlichen Neigungsstellungen der Frontblende,
- Fig. 8 und 9: Explosionsdarstellungen eines Rückwandhalters mit Verstelleinrichtung,
- Fig. 10 und 11: je einen zusammengebauten Rückwandhalter mit unterschiedlich ausgefahrenem Abstützfuß,
- Fig. 12 und 13: Schnitte durch den unteren Bereich einer Schubladenzarge mit unterschiedlich eingestellten Höhen,
- Fig. 14 und 15: zu den Fig. 12 und 13 passende 3D-Ansichten,
- Fig. 16: eine teilweise aufgebrochene 3D-Ansicht des hinteren Bereichs einer Schublade und
- Fig. 17 und 18: zur Frontblende parallele Schnitte durch die Schubladenzarge samt unterschiedlich hoch eingestellter Verstelleinrichtung.

In Fig. 1 ist schematisch ein Möbel 15, umfassend einen Möbelkorpus 16, eine Schubladenausziehführung 3 und eine Schublade 12 dargestellt. Von der Schublade 12 ist eine Schubladenzarge 1 und eine Frontblende 14 ersichtlich. Die Schublade 12 ist im vorderen Bereich über eine Verbindungsstelle 23 (Auflagepunkt) mit der Schubladenausziehführung 3 verbunden. Im hinteren Bereich ist die Schublade 12 bzw. die Schubladenzarge 1 über einen Abstützfuß 6 mit der Schubladenausziehführung 3 verbunden. Dieser Abstützfuß 6 ist Teil einer Verstelleinrichtung 2, welcher im Bereich der Innenfläche F der Schubladenzarge 1 ein Betätigungselement 4 aufweist. Dieser Abstützfuß 6 kann auf der Schubladenausziehführung 3, vorzugsweise auf dessen Ladenschiene 3, aufliegen oder fest damit verbunden sein.

Wie aus Fig. 2 schematisch ersichtlich ist, wird durch Betätigung des Betätigungselementes 4 eine Relativbewegung des Betätigungselementes 4 samt Schubladenzarge 1 gegenüber dem Abstützfuß 6 ausgelöst, wobei der Abstützfuß 6 über die Haltenase 20 lagefest an der Schubladenausziehführung 3 gehalten wird. Je nachdem, in welche Richtung die Betätigung (vorzugsweise Drehung) des Betätigungselementes 4 erfolgt, wird die gesamte Schublade 12 angehoben und gesenkt und dadurch um den vorderen Auflagepunkt verschwenkt. Dadurch ist die Neigungsverstellung der Frontblende 14 möglich.

Fig. 3 zeigt in einer 3D-Ansicht ein Möbel 15 mit einem Möbelkorpus 16 und einer Frontblende 14. Demgegenüber fehlt in Fig. 4 die über den Frontblendenbeschlag 25 anbringbare Frontblende 14, wodurch die Sicht auf die restlichen Teile der Schublade 12 freigegeben ist. Diese Schublade 12 weist neben der nicht dargestellten Frontblende 14 zwei seitliche Schubladenzargen 1, eine Rückwand 11 und einen Schubladenboden 24 auf. Diese Schublade 12 begrenzt einen Schubladeninnenraum R, wobei dieser Schubladeninnenraum R seitlich wiederum von den Innenflächen F der Schubladenzargen 1 begrenzt ist. Wie im linken Bereich erkennbar, weist die Schubladenzarge 1 ein vorzugsweise metallenes U-Profil 9 auf. Um nun eine einfache und komfortable Neigungsverstellung zu erreichen, ist erfindungsgemäß vorgesehen, dass die im Wesentlichen im Inneren der Schubladenzarge 1 angeordnete Verstelleinrichtung 3 im Bereich der seitlichen, in Richtung Schubladeninnenraum R weisenden Innenfläche F der Schubladenzarge 1 ein vom Schubladeninnenraum R zugängliches Betätigungselement 4 aufweist. Dabei ist das Betätigungselement 4 bevorzugt im hinteren Bereich der Schublade 12 angeordnet und ist durch das U-Profil 9 der Schubladenzarge 1 hindurch zugänglich und betätigbar.

In Fig. 5 ist die Verstelleinrichtung 2 in der höchstmöglichen Stellung dargestellt, wodurch die Frontblende 14 oben nach vorne gekippt ist. Demgegenüber ist in Fig. 6 die am weitesten gesenkte Stellung gezeigt, wodurch die Frontblende 14 im oberen Bereich zurückgefahren ist bzw. nach hinten neigt. In Fig. 7 dagegen ist die Schublade 12 gegenüber dem Möbelkorpus 16 gerade ausgerichtet.

Fig. 8 zeigt einen Rückwandhalter 10, der Teil einer Schubladenzarge 1 ist. Dieser Rückwandhalter 10 weist einerseits eine Montageplatte 27 und ein mit dieser Montageplatte 27 verbindbares Halteelement 28 auf. Zwischen dem Halteelement 28 und der Montageplatte 27 ist die Verstelleinrichtung 2 anbringbar, wobei das Betätigungselement 4 der Verstelleinrichtung 2 in einem runden Loch 29 des Halteelements 28 gehalten wird. Dieses Betätigungselement 4 ist über die kreuzschlitzförmige Vertiefung 25 von einem Werkzeug betätigbar und um die Drehachse D drehbar. Auf der dem Schubladeninnenraum R abgewandten Seite des Betätigungselementes 4 ist eine Spiralschnecke 7 (siehe Fig. 9) ausgebildet, die in korrespondierende Rasterungen 8 am Abstützfuß 6 eingreift. Durch Drehen des Betätigungselementes 4 wird eine Relativbewegung des Abstützfußes 6 gegenüber dem Betätigungselement 4 und der Montageplatte 27 und dem Halteelement 28 ausgelöst. Diese lineare und vertikale Relativbewegung des Abstützfußes 6 ist dabei durch die Führungen 26 für den Abstützfuß 6 seitlich begrenzt. Am Abstützfuß 6 sind wiederum Anschläge 31 für die Bewegungsbegrenzung nach oben und nach unten ausgebildet.

In Fig. 10 ist der gesamte Rückwandhalter 10 im zusammengebauten Zustand dargestellt, wobei das Betätigungselement 4 samt Vertiefung 5 im Wesentlichen bündig mit dem Halteelement 28 abschließt. Unterhalb des Halteelementes 28 schaut der Abstützfuß 6 hervor. Demgegenüber ist in Fig. 11 durch Betätigung des Betätigungselementes 4 der Abstützfuß 6 nach unten ausgefahren.

Korrespondierend zu Fig. 10 ist in Fig. 12 ein Schnitt durch den Rückwandhalter samt Schubladenzarge 1, Rückwand 11 und Schubladenausziehführung 3 dargestellt. Dabei liegt der Abstützfuß 6 auf der Ladenschiene 19 auf und wird von der Haltenase 20 in vertikaler Richtung lagefest über den Anschlagbereich 30 gehalten. Der Abstand zwischen dem Rückwandhalter 10 und der Ladenschiene 19 beträgt gemäß Fig. 12 den geringst möglichen, gesenkten Abstand S. Demgegenüber korrespondiert Fig. 13 mit der Darstellung gemäß Fig. 11 und zeigt den größtmöglichen, gehobenen Abstand H zwischen Rückwandhalter 10 und Ladenschiene 19. Aus diesen beiden Fig. 12 und 13 ist auch ersichtlich, dass sich die Behältnisschiene 21, die unterhalb des Schubladenbodens 24 und der Schubladenzargen 1 angeordnet ist, mit der gesamten Schublade 12 bei der Neigungsverstellung mitbewegt. Dadurch liegt die Behältnisschiene 21 wenn dann nur in gesenkter Stellung der Verstelleinrichtung 2 auf der Ladenschiene 19 auf.

Auch in den Fig. 14 und 15 sind zu den vorher genannten Stellungen passende 3D-Ansichten dargestellt, wobei der Schubladenboden 24 und ein Teil des U-Profils 9 fehlt. In Fig. 14 ist der gesenkte Abstand S gezeigt, wobei der Abstützfuß 6 nahezu in einer Ebene mit der Behältnisschiene 21 liegt. Demgegenüber ist in Fig. 15 der gehobene Abstand H gezeigt, bei dem die mit der Schubladenzarge 1 verbundene Behältnisschiene 21 (und somit die gesamte Schublade 12) gegenüber dem Abstützfuß 6 und gegenüber der Ladenschiene 19 angehoben ist.

In Fig. 16 ist eine teilweise aufgebrochene Darstellung des hinteren Bereichs einer Schublade 12 gezeigt, wodurch der Blick auf einen Teil des Rückwandhalters 10 mit Betätigungselement 4 frei ist. Die Vertiefung im Betätigungselement 4 ist in Fig. 16 als Innensechsrund ausgeführt.

In Fig. 17 und 18 ist ein Schnitt durch die Schubladenzarge 1 und die Schubladenausziehführung 3 parallel zur Frontblende dargestellt. Die Schubladenausziehführung 3 ist dabei über die Korpusschiene 17 am Möbelkorpus 16 befestigt. Weiters weist die Schubladenausziehführung 3 eine Mittelschiene 18 und eine Ladenschiene 19 auf. Auf dieser Ladenschiene 19 liegt der Abstützfuß 6 der Verstelleinrichtung 2 auf. Der Abstützfuß 6 weist mehrere Rasterungen 8 auf, die mit der in die Vertiefungen zwischen den Rasterungen 8 eingreifenden Spiralschnecke 7 des Betätigungselementes 4 korrespondieren. Durch Drehen des Betätigungselementes 4 um die Drehachse D wird die Ausfahrbewegung des Abstützfußes 6 durchgeführt. Wie aus diesen Fig. 17 und 18 gut erkennbar, ist das Betätigungselement 4 für einen Monteur einfach über den Schubladeninnenraum R erreichbar. Die Drehachse D des Betätigungselementes 4 muss allerdings nicht horizontal ausgebildet sein, sondern kann in einem Winkelbereich zwischen 30° und 120° gegenüber der vertikalen Ausrichtung der Innenfläche F der Schubladenzarge 1 geneigt sein. In Fig. 18 ist ein kleinerer noch bevorzugterer Bereich des Winkels a zwischen 40° und 95° gezeigt. Zudem ist in Fig. 18 die Schubladenzarge 1 wieder in der niedrigsten, gesenkten Stellung (Abstand S) gezeigt, wobei die Rasterungen 8 entsprechend weiter oben in die spiralschneckenförmigen Erhöhungen 7 des Betätigungselementes 4 eingreifen. In den Fig. 17 und 18 ist das Loch 13 im U-Profil 9 für die bessere Zugänglichkeit des Betätigungselementes 4 ersichtlich.

## Patentansprüche

1. Schubladenzarge (1) mit einer Verstelleinrichtung (2) zum Heben und Senken der Schubladenzarge (1) gegenüber einer Schubladenausziehführung (3), wobei die im Wesentlichen im Inneren der Schubladenzarge (1) angeordnete Verstelleinrichtung (2) im Bereich einer seitlichen, in Richtung Schubladeninnenraum (R) weisenden Innenfläche (F) der Schubladenzarge (1) ein vom Schubladeninnenraum (R) zugängliches Betätigungselement (4) aufweist, wobei die Schubladenzarge (1) ein U-Profil (9) und einen mit dem U-Profil (9) verbindbaren Rückwandhalter (10) zum Verbinden der Schubladenzarge (1) mit einer Rückwand (11) einer Schublade (12) aufweist, **dadurch gekennzeichnet, dass** die Verstelleinrichtung (2) Teil des Rückwandhalters (10) ist.

2. Schubladenzarge nach Anspruch 1, **dadurch gekennzeichnet, dass** die Innenfläche (F) in Montagelage der Schubladenzarge (1) im Wesentlichen vertikal verläuft.

3. Schubladenzarge nach Anspruch 1 oder 2, **dadurch gekennzeichnet, dass** das Betätigungselement (4) drehbar ist.

4. Schubladenzarge nach Anspruch 3, **dadurch gekennzeichnet, dass** das drehbare Betätigungselement (4) auf seiner in Richtung Schubladeninnenraum (R) weisenden Oberfläche eine Vertiefung (5), vorzugsweise einen Kreuzschlitz oder ein Innensechsrund, aufweist, in der ein Werkzeug ansetzbar ist.

5. Schubladenzarge nach einem der Ansprüche 1 bis 4, **dadurch gekennzeichnet, dass** die Verstelleinrichtung (2) einen in Montagelage auf der Schubladenausziehführung (3) aufliegenden Abstützfuß (6) aufweist, der durch Betätigen, vorzugsweise durch Drehen, des Betätigungselements (4) linear und vertikal bewegbar ist.

6. Schubladenzarge nach Anspruch 5, **dadurch gekennzeichnet, dass** das Betätigungselement (4) an seinem dem Schubladeninnenraum (R) abgewandten Ende eine Spiralschnecke (7) aufweist, die mit korrespondierenden Rasterungen (8) auf dem Abstützfuß (6) in Eingriff steht.

7. Schubladenzarge nach einem der Ansprüche 2 bis 6, **dadurch gekennzeichnet, dass** die Drehachse (D) des Betätigungselements (4) quer zur im Wesentlichen vertikalen Ausrichtung der Innenfläche (F) verläuft.

8. Schubladenzarge nach Anspruch 7, **dadurch gekennzeichnet, dass** die Drehachse (D) in Bezug auf die vertikale Ausrichtung der Innenfläche (F) einen Winkel (a) zwischen 30° und 120°, vorzugsweise zwischen 40° und 95°, aufweist.

9. Schubladenzarge nach einem der Ansprüche 1 bis 8, **dadurch gekennzeichnet, dass** das U-Profil (9) die Innenfläche (F) der Schubladenzarge (1) mitbildet und ein Loch (13) aufweist, durch das das Betätigungselement (4) der Verstelleinrichtung (2) zugänglich ist.

10. Schublade (12) mit zwei die Seitenwände der Schublade bildenden Schubladenzargen (1) nach einem der Ansprüche 1 bis 9, einer mit den Schubladenzargen (1) verbundenen Rückwand (11), einem Schubladenboden (24) und einer an den Schubladenzargen (1) anbringbaren bzw. angebrachten Frontblende (14) und gegebenenfalls zwei Behältnisschienen (21).

11. Anordnung mit einer Schublade (12) nach Anspruch 10 und einer an einem Möbel (15) montierbaren Schubladenausziehführung (3).

12. Anordnung nach Anspruch 11, **dadurch gekennzeichnet, dass** die Schubladenausziehführung (3) eine an einem Möbelkorpus (16) montierbare Korpusschiene (17), gegebenenfalls eine Mittelschiene (18), und eine Ladenschiene (19) zum Verbinden der Schublade (12) mit der Schubladenausziehführung (3) aufweist, wobei der Abstützfuß (6) der Verstelleinrichtung (2) lagefest an der Ladenschiene (19), vorzugsweise an einer Haltenase (20) der Ladenschiene (19), gehalten ist.

13. Möbel (15) mit einem Möbelkorpus (16) und einer Anordnung nach Anspruch 11 oder 12, wobei die Schubladenausziehführung (3) über dessen Korpusschiene (17) am Möbelkorpus (16) montiert ist.

## Claims

1. A drawer frame member (1) having an adjusting device (2) for raising and lowering the drawer frame member (1) relative to a drawer extension guide (3), wherein in the region of a lateral inside surface (F) of the drawer frame member (1), that faces in the direction of the drawer interior (R), the adjusting device (2) arranged substantially in the interior of the drawer frame member (1) has an actuating element (4) accessible from the drawer interior (R), wherein the drawer frame member (1) is a U-shaped profile member (9) and has a rear wall holder (10) which can be connected to the U-shaped profile member (9) for connecting the drawer frame member (1) to a rear wall (11) of a drawer (12), **characterised in that** the adjusting device (2) is part of the rear wall holder (10).

2. A drawer frame member as set forth in claim 1 **characterised in that** the inside surface (F) extends substantially vertically in the mounted position of the drawer frame member (1).

3. A drawer frame member as set forth in claim 1 or claim 2 **characterised in that** the actuating element (4) is rotatable.

4. A drawer frame member as set forth in claim 3 **characterised in that** the rotatable actuating element (4) on its surface facing in the direction of the drawer interior (R) has a recess (5), preferably a cross slot or a hexagonal socket, in which a tool can be fitted.

5. A drawer frame member as set forth in one of claims 1 through 4 **characterised in that** the adjusting device (2) has a support foot (6) which in the mounted position rests on the drawer extension guide (3) and which is moveable linearly and vertically by actuation, preferably by rotation, of the actuating element (4).

6. A drawer frame member as set forth in claim 5 **characterised in that** at its end remote from the drawer interior (R) the actuating element (4) has a spiral worm (7) which is in engagement with corresponding latching means (8) on the support foot (6).

7. A drawer frame member as set forth in one of claims 2 through 6 **characterised in that** the axis of rotation (D) of the actuating element (4) extends transversely relative to the substantially vertical orientation of the inside surface (F).

8. A drawer frame member as set forth in claim 7 **characterised in that** the axis of rotation (D) is at an angle (α) of between 30° and 120°, preferably between 40° and 95°, in relation to the vertical orientation of the inside surface (F).

9. A drawer frame member as set forth in one of claims 1 through 8 **characterised in that** the U-shaped profile member (9) also forms the inside surface (F) of the drawer frame member (1) and has a hole (13) through which the actuating element (4) of the adjusting device (2) is accessible.

10. A drawer (12) having two drawer frame members (1) as set forth in one of claims 1 through 9, that form the side walls of the drawer, a rear wall (11) connected to the drawer frame members (1), a drawer bottom (24) and a front panel (14) which is or can be mounted to the drawer frame members (1), and optionally two container rails (21).

11. An arrangement having a drawer (12) as set forth in claim 10 and a drawer extension guide (3) which can be mounted to an article of furniture (15).

12. An arrangement as set forth in claim 11 **characterised in that** the drawer extension guide (3) has a carcass rail (17) which can be mounted to a carcass (16) of an article of furniture, optionally a central rail (18), and a drawer rail (19) for connecting the drawer (12) to the drawer extension guide (3), wherein the support foot (6) of the adjusting device (2) is held in positionally fixed relationship to the drawer rail (19), preferably to a holding nose (20) of the drawer rail (19).

13. An article of furniture (15) having a furniture carcass (16) and an arrangement as set forth in claim 11 or claim 12, wherein the drawer extension guide (3) is mounted to the furniture carcass (16) by way of its carcass rail (17).

## Revendications

1. Montant de tiroir (1) avec un dispositif de réglage (2) pour le soulèvement et l'abaissement dudit montant de tiroir (1) par rapport à une glissière télescopique (3), **caractérisé en ce que** le dispositif de réglage (2) disposé sensiblement à l'intérieur du montant de tiroir (1) présente dans la zone d'une surface intérieure (F) latérale du montant de tiroir (1) opposée à l'intérieur du tiroir (R) un élément d'actionnement (4) accessible de l'intérieur du tiroir (R), le montant de tiroir (1) comportant un profilé en U (9) et un support de paroi arrière (10) pouvant être raccordé au profilé en U (9) pour assembler le montant de tiroir (1) à une paroi arrière (11) d'un tiroir (12), **caractérisé en ce que** le dispositif de réglage (2) fait partie du support de paroi arrière (10).

2. Montant de tiroir selon la revendication 1, **caractérisé en ce que** la surface intérieure (F) s'étend sensiblement verticalement en position de montage du montant de tiroir (1).

3. Montant de tiroir selon la revendication 1 ou 2, **caractérisé en ce que** l'élément d'actionnement (4) est rotatif.

4. Montant de tiroir selon la revendication 3, **caractérisé en ce que** l'élément d'actionnement (4) rotatif présente un évidement (5) sur sa surface opposée à l'intérieur du tiroir (R), préférentiellement une fente cruciforme ou une empreinte à six pans creux où peut être inséré un outil.

5. Montant de tiroir selon l'une des revendications 1 à 4, **caractérisé en ce que** le dispositif de réglage (2) présente un pied d'appui (6) appliqué sur la glissière télescopique (3) en position de montage, lequel est déplaçable linéairement et verticalement, préférentiellement par rotation de l'élément d'actionnement (4).

6. Montant de tiroir selon la revendication 5, **caractérisé en ce que** l'élément d'actionnement (4) présente à son extrémité distante de l'intérieur du tiroir (R) une vis hélicoïdale (7) en prise sur le pied d'appui (6) par des crans (8) correspondants.

7. Montant de tiroir selon l'une des revendications 2 à 6, **caractérisé en ce que** l'axe de rotation (D) de l'élément d'actionnement (4) s'étend transversalement à l'extension sensiblement verticale de la surface intérieure (F).

8. Montant de tiroir selon la revendication 7, **caractérisé en ce que** l'axe de rotation (D) forme un angle (□) compris entre 30° et 120°, préférentiellement entre 40° et 95° avec l'extension verticale de la surface intérieure (F).

9. Montant de tiroir selon l'une des revendications 1 à 8, **caractérisé en ce que** le profilé en U (9) forme conjointement la surface intérieure (F) du montant de tiroir (1) et présente une perforation (13) par laquelle est accessible l'élément d'actionnement (4) du dispositif de réglage (2).

10. Tiroir (12), avec deux montants de tiroir (1) formant les parois latérales du tiroir selon l'une des revendications 1 à 9, une paroi arrière (11) raccordée aux montants de tiroir (1), un fond de tiroir (24) et une façade (14) pouvant être raccordée ou raccordée aux montants de tiroir (1), et deux rails de contenant (21) le cas échéant.

11. Agencement comprenant un tiroir (12) selon la revendication 10 et une glissière télescopique (3) pouvant être montée sur un meuble (15).

12. Agencement selon la revendication 11, **caractérisé en ce que** la glissière télescopique (3) comprend un rail de corps (17) pouvant être monté sur un corps de meuble (16), un rail médian (18) le cas échéant, et un rail de chargement (19) pour raccorder le tiroir (12) à la glissière télescopique (3), le pied d'appui (6) du dispositif de réglage (2) étant maintenu fixement en position contre le rail de chargement (19), préférentiellement contre un tenon de maintien (20) du rail de chargement (19).

13. Meuble (15), avec un corps de meuble (16) et un agencement selon la revendication 11 ou 12, où la glissière télescopique (3) est montée contre le corps de meuble (16) par son rail de corps (17).
